# EUROPÄISCHE PATENTSCHRIFT

(11) **EP 0 232 908 B1**
(45) Veröffentlichungstag und Bekanntmachung des Hinweises auf die Patenterteilung: **16.05.1990**
(21) Anmeldenummer: 87101879.2
(22) Anmeldetag: 11.02.1987
(51) Int. Cl.: B25B 1/12

(54) **Handbetätigbarer Schraubstock**
Manually operable vice
Etau à commande manuelle

(30) Priorität: 12.02.1986 YU 197/86
(43) Veröffentlichungstag der Anmeldung: 19.08.1987
(73) Patentinhaber: Lavric, Joze, YU-61000 Lubljana (YU); Nikolic, Rados, YU-63000 Celje (YU)
(72) Erfinder: Lavric, Joze, YU-61000 Ljubljana (YU)
(74) Vertreter: Kador & Partner

(56) Entgegenhaltungen:
- AT-B- 23 695
- DE-C- 42 081

## Beschreibung

Die Erfindung bezieht sich auf einen handbetätigbaren Schraubstock gemäß dem Oberbegriff des Patentanspruchs 1. Ein derartiger Schraubstock ist aus der AT-B-23 695 bekannt.

Bei einem aus den SU-Urheberschein 738 857 bekannten Schraubstock ist ein Joch vorhanden, in welchem zwei Achsen und auf diesen zwei frei drehbare Hülsen angeordnet sind, an denen tangentiell ausgerichtete spannbacken befestigt sind. Die Hülsen sind aussenseitig verzahnt ausgebildet. Schellen, die die Hülsen umgeben, sind mit beweglichen Elementen in Form von zwei Hebelarmen versehen. Eines der Elemente ist gleich wie die frei drehende Hülse verzahnt und liegt auf die letztere auf. Das andere Element berührt einen Exzenter, der sich zwischen den Hülsen und den Hebelarmen befindet. Beide Schellen und Hebelarme werden durch eine Feder zum Exzenter gedrückt, weswegen die Backen und die Hülsen im entspannten Zustand auf den Achsen frei drehbar sind. Der Exzenter ist mit einem Betätigungsgriff starr verbunden. Die Backen sind mitverschiebbaren Ansätzen, die senkrecht zur Klemmfläche gestellt sind, versehen.

Das zum Einklemmen vorgesehene Werkstück wird zwischen die Backen eingelegt, die man dann manuell gegeneinanderschiebt, so dass sie das Werkstück von beiden Seiten ergreifen, was dadurch ermöglicht wird, dass die Backen auf ihren Achsen ungehindert drehbar sind. Anschliessend wird der Betätigungsgriff verschwenkt, wodurch der Exzenter gedreht wird und auf die Hebelarme drückt. Die verzahnte Oberfläche der Hebelarme kämmt mit der verzahnten Oberfläche von Hülsen. Nachdem dieses Kämmen stattgefundet hat, streben die Hülsen zum Drehen zusammen mit den Schellen, was zum vollendeten Einspannen des Werkstücks führt.

Die Feder ist aus drei Teilen zusammengesetzt. Mit ihrem mittleren Teil drückt sie auf das hinausragende Element, und die seitlichen Teile drücken auf die Hülse, weswegen der Hebelarm stetig zum Exzenter gedrückt wird.

Beim Einspannen von Werkstücken mit Keilflächen verwendet man entsprechend angepasste Unterlagen, die das Wegrutschen von Werkstükken verhindern.

Die Grösse der Spannkraft und die Lichtweite der Backen stehen im umgekehrten Verhältnis, d.h. dass bei grösserer Lichtweite von Backen auch die Entfernung von Achsen grösser sein muss, weswegen die Backen länger sein müssen. Die Spannkraft, dir durch den Betätigungsgriff eingegeben wird, ist aber um so kleiner, je grösser die Entfernung des eingespannten Werkstücks von der Hülse ist, auf der die Backe befestigt ist.

Damit die Spannkraft genügend gross wäre, darf der Exzenter einen Schiebeweg von grösstens 3 mm haben, was eine sehr genaue Einstellung der Backen bedeutet. Beim Einsetzen des Werkstücks muss man es mit einer Hand so lange genau halten, bis es fixiert ist, was mit der anderen Hand vorgenommen wird.

Die Lage des Werkstücks ist nicht im voraus bestimmbar; denn eine geänderte Lichtweite der Backen erfordert einen geänderten Spannwinkel in Bezug auf die Achsen, auf welchen die Backen befestigt sind.

Es ist ferner aus der AT-B-23 695 ein handbetätigbarer Schraubstock mit geradlinig bewegbarer Spannbacke bekannt, deren drehbare Spannspindel mittels verzahnter Elemente mit der feststehenden Spannbacke kuppelbar ist. Die eine, mit Schraubengewinde versehene, drehbar gelagerte Muffe steht in Eingriff mit einem zweiteiligen Kuppelstück, deren oberer, mit einer Sperrzahnung versehener Teil durch eine Feder in Längsrichtung gegen den unteren Teil verschoben wird und bei Drehung der Muffe auf einer ansteigenden Bahn gegen eine Sperrzahnstange gehoben wird.

Bei dem bekannten Schraubstock läßt sich indessen das Kuppelstück, insbesondere dessen unterer Teil, nicht als 360°-Mutter ausbilden, so daß lediglich ein segmentartiges Mutterelement vorgesehen werden kann. Bei der Bewegung eines solchen segmentartigen Mutterelementes treten radiale Kraftkomponenten auf, die zu Störungen führen können. Und zwar treten bei der Kupplungsfunktion tatsächlich radiale Verschiebungen nach oben und unten auf, was dazu führt, daß die Größe der Berührungsfläche zwischen Muffe und Mutterelement bei jeder Einspannung anders ist.

Die Aufgabe der Erfindung besteht demgegenüber darin, einen handbetätigbaren Schraubstock der eingangs erwähnten Art zu schaffen, bei welchem die Spindel mit einer 360°-Mutter zusammenwirkt, so daß eine stets gleichbleibend große Berührungsfläche zwischen Muffe und Mutter vorhanden ist.

Diese Aufgabe wird durch die kennzeichnenden Merkmale des Patentanspruchs 1 gelöst.

Vorteilhafte Weiterbildungen und Ausgestaltungen des erfindungsgemäßen Schraubstockes ergeben sich aus den Unteransprüchen.

Die Erfindung wird nachstehend anhand von Ausführungsbeispielen in den Zeichnungen näher erläutert. Es ist dargestellt in
Fig. 1 der Schraubstock in axialem Längsschnitt, in entspanntem Zustand,
Fig. 2 wie in Fig. 1, jedoch in aktiviertem Zustand,
Fig. 3 wie in Fig. 1, jedoch im Zustand des grösstmöglichen Zusammenpressens des Werkstücks,
Fig. 4 der vordere Abschnitt des Schraubstocks mit eingespantem Werkstück, isometrisch dargestellt,
Fig. 5 die Baugruppe der Schraubspindel und der beweglichen Backe, deren hinterer Teil abgebrochen ist, damit ein Gleitblock und ein damit verbindbarer Sperrblock sichtbar sind, alles in isometrischer Darstellung,
Fig. 6 die bewegliche Backe als eine Gesamtheit in Draufsicht,
Fig. 7 die bewegliche Backe in Vorderansicht,
Fig. 8 die feststehende Backe mit eingebauter Sperrleiste in Hinteransicht,
Fig. 9 die Baugruppe des Sperrblocks in Draufsicht,
Fig. 10 der hintere Abschnitt einer abgewandelten Ausführung des erfindungsgemässen Schraubstocks in senkrechtem Längsschnitt, in entspanntem Zustand-wie in Fig. 1,
Fig. 11 wie in Fig. 10, jedoch in aktiviertem Zustand-analog Fig. 2,
Fig. 12 wie in Fig. 11, jedoch im Zustand des grösstmöglichen Zusammenpressens des Werkstücks-analog Fig. 3,
Fig. 13 die Baugruppe der Keile in auseinandergeschobenem Zustand, in isometrischer Darstellung,
Fig. 14 bis 17 analog Fig. 10 bis 13, jedoch bei einer modifizierten Ausführungsform des Schraubstocks, und
Fig. 18 ein senkrechter Querschnitt des Schraubstocks der Fig. 14 bis 17 im Bereich ausserhalb der Klemmbacken.

Der Schraubstock besteht aus einer feststehenden Baugruppe 50 und einer beweglichen Baugruppe 100. Bei der beanspruchten Ausführung kann die bewegliche Baugruppe 100 in unaktiviertem Zustand des Schraubstocks ungehindert aus der feststehenden Baugruppe 50 ausgezogen werden, was durch die folgenden spezifischen Konstruktionsmerkmale des erfindungsgemässen Schraubstocks ermöglicht wird.

Die feststehende Baugruppe 50 isq aus einem hohlen hülsenartigen Gehäuse 51 gebaut, dessen innerer Langdurchgang 52 in der Ausführungsform gemäss Fig. 1 bis 9 (vergl. z.B. Fig. 8 in Zusammenhang mit Fig. 2) als ein Parallelepiped-Hohlraum ausgebildet ist, der mit einem Bodenteil 13, zwei Wandteilen 29 und einem Deckenteil 12 des Gehäuses 51 umschlossen ist und zu dessen deckenseitiger Grundfläche innerhalb des Deckenteils 12 ein Hilfshohlraum angeschlossen ist, der im Querschnitt als je eine nach oben gerichtete links- und rechtsseitige, insgesamt schwalbenschwanzförmige Hinterschneidung ausgebildet ist, während im Längsschnitt seine Deckenfläche in Richtung von hinten her nach unten gegen den Spannraum geneigt ist. In den derweise ausgebildeten, nach vorne und nach unten sich verjüngenden Hilfshohlraum des Gehäuses 51 is eine komplementär ausgebildete Zahnleiste 16 eingelegt, die folglich einen einzigen Freiheitsgrad besitzt. Auch dieser einzige Freiheitsgrad wird mittels einer Halteplatte 25 beseitigt, die mit einer Schraube 26 auf der Frontfläche des Deckenteils 12 des Gehäuses 51 befestigt ist. Die untere Fläche der Zahnleiste 16 ist mit Hinsicht auf die Deckenfläche des Parallepiped-Hohlraums geringfügig hochverschoben und mit einer Reihe von quer zum Verlauf des Durchgangs 52 gestellten, zueinander parallelen, dem Sägezahnprofil ähnlichen Zähnen ausgebildet. Dem Sägezahnprofil ähnliche Ausbildung der Zähne erlaubt freie Rätschenverschiebung in Richtung nach hinten und Festhalten in Richtung nach vorne, d.h. gegen die Backe 9 zum Festklemmen des Werkstücks, die das letzte Element der feststehenden Baugruppe 50 darstellt.

Dw bewegliche Baugruppe 100 des erfindungsgemässen Schraubstocks besteht aus einem Frontansatz 3, der eine bewegliche Backe 4 trägt und zu welchem ein Hohlschlitten 8 einstückig angeschlossen ist, dessen Aussenkontur im Querschnitt dem Parallepepiped-Durchgang 52 des Gehäuses 51 entspricht. Im übrigen ist der Schlitten 8 als ein nach unten offener Kasten mit einem Deckenteil 14 ausgebildet, der im Bereich der Frontwand 19 und teilweise zusammen mit ihr mit einer Durchbrechung versehen ist (Fig. 6). Ins Innere des Schlittens 8 ist ein Spannschieber 11 eingelegt, der die Querschnittsfläche des Hohlraums des Schlittens 8 vollfüllt und mit seiner unteren Fläche auf die Bodenfläche des Durchgangs 52 des Gehäuses 51 gleitend aufliegt. In der geometrischen Mitte der Querschnitts des Hohlraums des Schlittens 8, die mit der geometrischen Mitte des Querschnitts des Spannschiebers 11 zusammenfällt, ist durch den Frontsatz 3 eine Spannspindel 7 eingelegt, die mit ihrem Schraubabschnitt 10 in ein Muttergewinde 15 des Spannschiebers 11 eingeschraubt ist. Die Spannspindel 7 ist ausserhalb des Frontansatzes 3 mit einem Kopf 2 ausgebildet, durch den ein Spann-/Lösehebel 1 gleitend verschiebbar eingelegt ist. Selbstverständlich ist die Spannspindel 7 gegen Ausfall gesichert; gegebenenfalls wird dies durch eine Stütz-Unterlegscheibe 5 und einen Sicherungsring 6 vorgenommen.

Der Spannschieber 11 ist aus seinem zur Frontwand 19 weisenden Ende, das sich im Bereich der im Deckenteil 14 des Schlittens 8 befindlichen Ausnehmung 14a befindet, mit einer Neigungs-Eintiefung 53 für ein Spannsegment 17 ausgebildet. Ein wesentliches Element der Eintiefung 53 ist eine Lagerebene 18, die von unten nach oben und nach hinten gegen die Frontwand 19 verläuft, wobei mit analoger schiefer Lagerebene auch das Spannsegment 17 ausgebildet ist. Das letztere ist auf einer oberen Fläche mit einer Sperrverzahnung ausgebildet, die mit der Verzahnung der lagefixierten Zahnleiste 16 zwar übereinstimmt, doch gegengerichtet ist.

Auf die Stirnfläche des Spannsegments 17 ist über einen waagerechten Bolzen 20 ein Gewindeschaft 21 gelenkig angeschlossen, der durch die Ausnehmung der Frontwand 19 in Richtung nach hinten im wesentlichen waagerecht (in bezug darauf, wo sich das Spannsegment 17 befindet) gelegt ist. Auf dem Gewindeschaft 21 ist ein Unterlegscheibe 22 und darauf eine Druckfeder 23 aufgeschoben, deren Zusammendrücken durch eine Mutter 27 einstellbar ist. Die Druckfeder 23 drückt die Unterlegscheibe 22, die sich an die Frontwand 19 stützt, d.h. dass in Abhängigkeit von der Orientierung die Druckfeder 23 dem Spannsegment 17 entweder beim Verschieben aus der Eintiefung 53 zum Kämmen mit der Verzahnung der Zahnleiste 16 oder beim Zurückkehren aus dem Kämmen behilflich ist. Was davon vorteilhaft ist, hängt von der gegebenen Dimensionierung und Gleiteigenschaften, insbesondere der Lagerebene 18, ab. Massgebend dabei ist die Achsenlage der Druckfeder 23, die man mit einem Grenzanschlag 28 bestimmt, der auf der Stirnfläche der Frontwand 19 befestigt ist und an welchen die Mutter 27 anlehnt.

Beim Spannvorgang legt man das Werkstück auf die Auflagefläche des Schlittens 8 oder hält es in der Höhe der Backen 4, 9 und verschiebt gleitend die bewegliche Baugruppe 100 in die feststehende Baugruppe 50, soweit es geht (Zustand gemäss Fig. 2). Danach beginnt man mit dem Drehen der Spannspindel 7. Dabei wird der Spannschieber 11 nach vorne gezogen, welche Verschiebung jedoch vom Spannsegment 17 nicht gefolgt werden kann. Obwohl man die Spannspindel 7 dreht, wird das Werkstück nicht zusammengepresst, bis sich das Spannsegment 17 längs der Lagerebene 18 gehoben und die Verzahnung der Zahnleiste 16 ergriffen hat. Dann bleibt der Spannschieber 11 stehen und während des weiteren Drehens der Spannspindel 7 muss sich die letztere ins Muttergewinde 5 des Spannschiebers 11 eindrehen und den Frontansatz 3 mit der Backe 4 mitdrücken, was das Einspannen des Werkstücks bedeutet.

Ein Merkmal der beanspruchten Konstruktion ist es, dass man durch die Wahl der freien Länge a des Loches 15 (Fig. 2) das zulässige Ausmass des Zusammendrückens von nachgiebigen Gegenständen (Fig. 3) im voraus bestimmen kann.

Die Erfindung ermöglicht im übrigen die Schaffung von modifizierten Ausführungen, z.B. mit dem Bestreben, die Verwendung der Druckfeder 23 oder überhaupt einer Feder zu vermeiden.

Bei der Ausführungsform Fig. 10 bis 13 ist die Spannspindel 7 durch die Frontwand 9 des Schlittens 8 verlängert, in welcher zu diesem Zweck ein zylindrisches Loch vorgesehen ist. Auf dem Endabschnitt des Schraubabschnitts 10 der Spannspindel 7 ist eine Keilmutter 36 angeordnet, gegen welche auf die Spannspindel 7 eine Keulhülse 35 aufgeschoben ist, deren Gleitungsebene derjenigen der Keilmutter 36 entgegengerichtet ist, so dass sie gemeinsam eine V-förmige Einsattlung bilden, in welche von oben das verzahnte Spannsegment 17 eingelegt ist, das gegebenenfalls im Querschnitt als ein Steg ausgebildet ist, unter welchem die Spannspindel 7 verläuft. Im wesentlichen in der waagerechten Achsebene der Spannspindel 7 ist in den linken und rechten Stehschenkel des Spannsegments 17 in entsprechenden Bohrungen 37 je ein Schenkel einer zweischenkeligen schlingeförmigen Biegefeder 34 eingelegt, die auf die Spannspindel 7 jenseits der Keilhülse 35 aufgeschoben ist. Die Biegefeder 34 ist dabei derart angeordnet, dass deren Biegeschenkel das Spannsegment 17 nach unten, d.h. weg not der Verzahnung der Zahnleiste 16, drükken.

Die Bie gefeder 34 stützt sich in der Achsrichtung auf eine Unterlegscheibe 33, die auf eine Schraubendruckfeder 32 aufliegt, die auf die eigentliche Spannspindel 7 aufgeschoben ist und auf ihrem anderen Ende mit einer Unterlegscheibe 31 begrenzt ist, deren Einbaulage auf der Spannspindel 7 durch einen Sicherungsring 30 bestimmt ist. Die Schraubendruckfeder 32 ist merklich stärker als die Biegefeder 34 dimensioniert.

Fig. 10 zeigt die Ausgangslage; die Keilmutter 36 befindet sich in ihrer äussersten Endlage. Nachdem die bewegliche Baugruppe des Schraubstocks zum Werkstück herangeschoben worden ist, beginnt man die Spannspindel 7 zu drehen; die Mutter 36 nähert sich, die Druckfeder 32 reagiert noch nicht, doch wird das Spannsegment 17 abgehoben.

Das Zusammendrücken eines nachgiebigen Werkstücks ist durch die Länge des Ausschnitts im Deckenteil des Schlittens und durch das Zusammendrücken der Druckfeder 32 begrenzt.

Die Ausführungsform nach Fig. 14 bis 18 ist durch Weglassen jeglicher Feder gekennzeichnet. Das Wesen dieser Konstruktion besteht darin, dass die Keilmutter 36 und das Spannsegment 17 auf der Gleitebene miteinander formschlüssig, gegebenenfalls durch die Ausbildung der Führungen in Schwalbenschwanzform (Fig. 17), gehalten werden. Zwecks Unterstützung sind in den Schlitten 8 ein Bodenansatz 41 sowie ein Deckenansatz 42 eingegliedert. Der erstere hält das Spannsegment 17 beim Heben, während der letztere die Keilmutter 36 (durchgehend) und das Spannsegment 17 beim Senken unterstützt.

Wenn das zulässige Zusammendrücken des Werkstücks erreicht ist, gleitet das Spannsegment 17 über den Bodenansatz 41 (Fig. 16).

Fig. 18 zeigt eine Modifizierung des Gehäuses, dessen Deckenteil 40 mit der Zahnleist einstückig ausgebildet und auf das eigentliche Gehäuse mittels Schrauben 39 befestigt ist.

## Patentansprüche

1. Handbetätigbarer Schraubstock mit geradlinig beweglicher Spannbacke (4), deren drehbare Spannspindel (7) mittels verzahnter Elemente (16, 17) mit der feststehenden Spannbacke (9) kuppelbar ist, und mit einem hülsenartigen Gehäuse (51), worin eine Zahnleiste (16) lagefixiert eingebaut ist, deren sägeartig geformte Zähne nach unten in einen Langdurchgang (52) des Gehäuses (51) gerichtet sind, wobei in dem Gehäuse (51) ein Schlitten (8) einer beweglichen Baugruppe (100) der beweglichen Spannbacke frei gleitend eingelegt ist, dadurch gekennzeichnet, daß innerhalb des Schlittens (8) ein Spannschieber (11, 36) über die Spannspindel (7) gleitend längsgeführt ist, der über seine Lagerebene (18) mit einem keilförmigen Spannsegment (17) kraftschlüssig oder formschlüssig verbunden ist, das mit seiner nach oben weisenden sägeartigen Verzahnung in der Verzahnung der Zahnleiste (16) einrastbar gehalten ist.

2. Schraubstock nach Anspruch 1, dadurch gekennzeichnet, dass das Spannsegment (17) über einen waagerecht angeordneten Bolzen (20) mit einem Gewindeschaft (21) gelenkig verbunden ist, der im wesentlichen waagerecht angeordnet und nach hinten jenseits einer Frontwand (19) des Schlittens (8) gerichtet ist und mit seiner Mutter (27) auf eine Druckfeder (23) aufliegt, die sich über eine Unterlegscheibe (22) an die Frontwand stützt, wobei die Schwenkungsfreiheit der Feder (23) nach oben durch einen feststehenden Grenzanschlag (28) begrenzt ist.

3. Schraubstock nach Anspruch 1, dadurch gekennzeichnet, dass das freie Ende des die Spannspindel (7) bildenden Schraubabschnitts (10) durch die Frontwand (19) des Schlittens (8) gelegt ist, vor welcher eine Keilmutter (36) und ihr gegenüber eine Keilhülse (35) auf die Spannspindel (7) aufgeschoben sind, wobei dazwischen von oben ein verzahntes keilartiges Spannsegment (17) frei eingelegt ist, das mittels einer zweischenkenligen schlingenartigen, auf die Spannspindel 7 zwischen die Keilhülse (35) und eine Schraubendruckfeder (32) aufgeschobenen Biegefeder (34) in stetiger Auflagebeziehung mit den vorerwähnten Elementen gehalten ist, und wobei die Schraubendruckfeder (32) auf ihrem anderen Ende lagefixiert mittels eine Sicherungsringes (30) unterstützt ist und vom letzteren sowie von der Biegefeder (34) mittels zwei Unterlegscheiben (31,32) getrennt ist.

4. Schraubstock nach Anspruch 3, dadurch gekennzeichnet, dass das Druckvermögen der Schraubendruckfeder (32) grösser als die in Richtung der Achse der Spannspindel (7) betrachtete Gleitkraftkomponente auf den Keilflächen des Spannsegments (17) ist.

5. Schraubstock nach Anspruch 3, dadurch gekennzeichnet, dass die Keilmutter (36) und das verzahnte Spannsegment (17) auf der gemeinsamen Gleitneigungsfläche miteinander unter Freilassen eines einzigen Freiheitsgrades formschlüssig verbunden sind, wobei der Bewegungsbereich der Keilmutter (36) längs der Spannspindel (7) mit einem Bodenansatz (41) des Schlittens (8) begrenzt ist.

## Revendications

1. Etau à commande manuelle comportant une mâchoire de serrage (4) pouvant se déplacer en ligne droite et dont l'arbre rotatif de serrage (7) peut être accouplé au moyen d'éléments dentés (16, 17) à la mâchoire de serrage fixe (9), et un boîtier (51) du type manchon dans lequel est montée une barrette dentée (16) en position fixe, dont les dents, du type dents de scie, sont dirigées vers le bas dans un passage longitudinal (52) du boîtier (51), un chariot (8) d'un sous-ensemble mobile (100) de la mâchoire mobile de serrage étant incorporé de façon à coulisser librement dans le boîtier (51), caractérisé en ce que, à l'intérieur du chariot (8), est guidé longitudinalement de façon à pouvoir coulisser sur l'arbre de serrage (7) un coulisseau de serrage (11,36) qui est relié par forcé ou par conformation, par l'intermédiaire de son plan de montage (18), à un segment de serrage (17) en forme de coin qui est maintenu de façon à pouvoir s'enclencher, avec sa denture en dents de scie dirigée vers le haut, dans la denture de la barrette dentée (16).

2. Etau selon la revendication 1, caractérisé en ce que le segment de serrage (17) est reliée de façon articulée, par l'intermédiaire d'un boulon (20) disposé horizontalement, à un arbre taraudé (21) qui est disposé sensiblement de façon horizontale et qui est dirigé vers l'arrière du côté d'une paroi frontale (19) du chariot (8) et repose avec son écrou (27) sur un ressort de pression (23) qui s'appuie au moyen d'une rondelle sous-jacente (22) sur la paroi frontale, la liberté de pivotement du ressort (23) vers le haut étant limitée par une butée de limitation (28) fixe.

3. Etau selon la revendication 1, caractérisé en ce que l'extrémité libre de la section taraudée (10) formant l'arbre de serrage (7) est montée à travers la paroi frontale (19) du chariot (8) devant laquelle un écrou en forme de coin (36) et,vis-à-vis de celui- ci, un manchon en forme de coin (35) sont enfilés sur l'arbre de serrage (7), un segment de serrage (17) denté, du type en coin, étant inséré librement entre eux à partir du haut et étant maintenu, au moyen d'un ressort de flexion (34) à deux branches, du type boucle, monté sur l'arbre de serrage (7) entre le manchon en forme de coin (35) et un ressort de pression en spirale (32), dans une relation d'application constante avec les éléments indiqués précédemment, et le ressort de pression en spirale (32) étant supporté sur son autre extrémité en position fixe au moyen d'une bague de sécurité (30) et étant séparé de cette dernière ainsi que du ressort de flexion (34) au moyen de deux rondelles sous-jacentes (31, 32).

4. Etau selon la revendication 3, caractérisé en ce que la capacité de pression du ressort de pression en spirale (34) est plus grande que la composante de force de coulissement sur les faces en coin du segment de serrage (17), considérée en direction de l'axe de l'arbre de serrage (7).

5. Etau selon la revendication 3, caractérisé en ce que l'écrou en forme de coin (36) et le segment de serrage denté (17) sont reliés l'un à l'autre sur la face d'inclinaison de coulissement commune en laissant un seul degré de liberté, la zone de mouvement de l'écrou en forme de coin (36) le long de l'arbre de serrage (7) étant limitée par un appendice inférieur (41) du chariot (8).

## Claims

1. Hand-operated vice having a rectilinearly movable clamping jaw (4) whose turnable tie spindle (7) is by means of indented elements (16, 17) able to be connected to a stationary clamping jaw (9), and a sleeve-type housing (51) into which a rack (16) is stationarily incorporated, whose serrated teeth are oriented downwards into an oblong passage (52) of the housing (51), a slide (8) of a movable assembly (100) of the movable clamping jaw freely slidingly inserted into the housing (51), characterized in that inside the slide (8) a cocking slide (11, 36) is slidingly longitudinally guided over the tie spindle (7), the cocking slide being force-lockingly or form-lock- inglythrough its bearing plane (18) connected to a wedge-shaped straining segment (17), which is engagingly held by means of its upwardly oriented serrated gearing in a gearing of the rack (16).

2. Vice according to claim 1, characterized in that the straining segment (17) is through a horizontal bolt (20) flexibly connected to a threaded shaft (21), which is essentially horizontally positioned and is to the rear directed beyond a front wall (19) of the slide (8), the threaded shaft by its nut (27) resting on a pressure spring (23), which through a washer (22) rests upon the front wall, the freedom of the upwards deviation of the pressure spring (23) being limited by a stop abutment (28).

3. Vice according to claim 1, characterized in that the free end of the threaded section (10) which forms a part of the tie spindle (7) is inserted through the front wall (19) of the slide (8), in front of the front wall there being arranged a wedged nut (36) and opposite the latter there being arranged a wedged sleeve (35) on the tie spindle (7) encircling the latter, whereby therebetween from above and indented wedge-formed straining segment (17) is loosely inserted, which is held in continuous mating condition with the above- mentioned elements through a two-leg sling- shaped bending spring (34), which encircles the tie spindle (7) between the wedged sleeve (35) and a coil pressure spring (32), the coil pressure spring (32) being at the other end stationarily supported by means of a retaining ring (30) and separated from the latter as well as from the bending spring (34) through two washers (31, 32).

4. Vice according to claim 3, characterized in that the pressure capacity of the coil pressure spring (32) is greater than the component of the friction force considered in the direction of the axis of the tie spindle (7), the friction force being generated on the wedge surfaces of the straining segment (17).

5. Vice according to claim 3, characterized in that the wedge nut (36) and the indented straining segment (7) are form-lockingly interconnected on the common slanted frictional surfaces, which results in single freedom of movement the movement section of the wedged nut (36) limited along the tie spindle (7) by a floor stop abutment (41) of the slide (8).
